# EUROPÄISCHE PATENTSCHRIFT

(11) **EP 0 118 769 B1**
(45) Veröffentlichungstag und Bekanntmachung des Hinweises auf die Patenterteilung: **08.04.1987**
(21) Anmeldenummer: 84101311.3
(22) Anmeldetag: 09.02.1984
(51) Int. Cl.: F01D 11/00

(54) **Mehrstufige Deckbandturbine**
Shrouded multistage turbine
Turbine à plusieurs étages avec bandages extérieurs

(30) Priorität: 08.03.1983 DE 3308140
(43) Veröffentlichungstag der Anmeldung: 19.09.1984
(73) Patentinhaber: MTU MOTOREN- UND TURBINEN-UNION MÜNCHEN GMBH, D-80976 München (DE)
(72) Erfinder: Albers, Martin, Dr.-Ing., D-8000 München 60 (DE)

## Beschreibung

Die Erfindung betrifft eine mehrstufige Deckbandturbine mit Rotorschaufeln, die durch ein Deckband umschlossen sind.

Die Auslegung mehrstufiger Turbinen erfolgt üblicherweise derart, daß die Strömung die einzelnen Turbinenstufen jeweils mit nur geringem Drall bzw. ohne Drall verläßt. Die nachfolgende Turbinenstufe wird für entsprechende drallarme Anströmung ausgelegt. Die Leckluft über die Deckbanddichtung sowie gegebenenfalls die aus den Rotorschaufeln austretende Kühlluft besitzen dagenen hohen Drall. Diese Luft vermischt sich hinter der Turbinenstufe mit der drallarmeren Hauptströmung und verursacht im Gehäusebereich eine Fehlanströmung des nachfolgenden Leitrades. Infolge des nicht genutzten Dralls der Kühl-/Leckluft sowie wegen der Fehlanströmung der nachfolgenden Turbinenstufe treten merkliche Leistungsverluste auf.

Es wurde bereits versucht, dieses Problem durch sogenannte "Tip Fences" zu lösen. Dies sind kurze Schaufelstummel auf der Deckbandaußenseite, die aus der Kühl-/Leckluft einen Teil des Dralls herausnehmen und dadurch gleichzeitig zur Leistungsverbesserung nutzen. Solche Schaufelstummel am Rotor haben jedoch zur Folge, daß der Druck am Austritt der Kühlluft aus den Rotorschaufeln erhöht ist, die Schaufelkühlung also beeinträchtigt wird. Eine höhere Kühlluftmenge und/oder erhöhter Kühlluftlieferdruck wird dadurch erforderlich. Im übrigen führen die Schaufelstummel am Deckband des Rotors zu einem höheren Schaufelgewicht und damit zu erhöhten Scheibenrandlasten, verursachen also auch Festigkeitsprobleme, insbesondere deshalb, weil die Schaufelstummel sich im Betrieb zusammen mit den Rotorschaufeln hochtourig drehen.

Sowohl in der deutschen Offenlegungsschrift 20 00 314 als auch in der US Patentschrift 35 75 523 sind Labyrinth-Dichtungen für den Spalt zwischen Nabe und Rotor einer Axial-Strömungsmaschine beschrieben, die zwecks Verstärkung des Abdichtungseffektes eine Pumpwirkung von der Niederdruckseite zur Hochdruckseite erzeugen.

Aufbauend auf dem Stand der Technik ist es Aufgabe der Erfindung, eine mehrstufige Deckbandturbine mit Rotorschaufeln der eingangs genannten art zu schaffen, bei der im Betrieb praktisch keine Leistungsverluste durch Fehlanströmung der nachfolgenden Turbinenstufe auftreten, und zwar mit Hilfe einfacher Mittel, die das dynamische Laufverhalten des Rotors nicht beeeinträchtigen.

Gelöst wird die der Erfindung zugrunde liegende Aufgabe dadurch, daß der Leckluftstrom aus dem Spalt und der Kühlluftstrom aus den Laufschaufeln zusammengeführt und in einem am Gehäuse (4) in Axialrichtung der Turbine (1) zur Niederdruckseite versetzt und fest angeordneten Gitter (5) umgelenkt und an die Hauptströmung der Turbine angepaßt werden, bevor sie in eine nachgeordnete stationäre Turbinenstufe (6) eintreten.

Das Umlenkgitter ist zweckmäßigerweise ein geschlossenes Rundband mit inneren Schaufelstummeln. Vorteilhafterweise ist das rückwärtige Ende des Deckbandes so ausgebildet, daß es mit dem geschlossenen Rundband eine berührungsfreie Dichtung bildet. Das Umlenkgitter ist vorzugsweise am Gehäuse lösbar befestigt. Zur Erleichterung des Einbaus bzw. des Auswechselns kann das geschlossene Rundband aus mehreren Segmenten zusammengesetzt sein.

Des weiteren kann in erfindundsgemäßer Weiterbildung vorgesehen sein, daß das Umlenkgitter in Axialrichtung der Turbine bezüglich des Schaufelrotors zur Niederdruckseite hin versetzt angeordnet ist, so daß die niederdruckseitice Umfangskante des Deckbands etwa in der Axialmitte des Umlenkgitters liegt.

Die Schaufelstummel können hinsichtlich der Anströmung verstellbar angeordnet sein.

Durch die Erfindung kann mithin die Leckluft durch die Deckbanddichtung und die aus den Rotorscnaufein radial austretende Kühlluftströmung an die drallärmere Hauptströmung hinter den Rotorschaufeln im Bereich vor einer nachgeordneten Turbinenstufe angepaßt werden, wodurch eine Fehlanströmung der nachfolgenden Turbinenstufe verhindert wird und dadurch praktisch keine Leistungsverluste auftreten. Das Umlenkgitter kann hinsichtlich Festigkeit und Gewicht geringer dimensioniert bzw. ausgestaltet werden als bei rotierenden "Tip Fences" nach dem Stand der Technik. Darüber hinaus verursacht das Umlenkgitter ein Absinken des Druckes zwischen Deckband und Gehäuse. Für die Schaufelkühlung steht somit ein größeres Drückgefälle zur Verfügung, die Kühleffektivität wird erhöht. Es ist daher möglich, die Kühlluftmenge und/oder den Kühlluftlieferdruck abzusenken bzw. das Kühlkonzept der Schaufeln zu vereinfachen.

Die Erfindung wird nachfolgend anhand eines ausführungsbeispiels unter Bezugnahme auf die Zeichnung näher erläutert; es zeigt
Fig. 1 einen axialen schematischen Teilschnitt durch eine mehrstufige Deckbandturbine, und
Fig. 2 einen schematischen Schnitt längs der Linie A-A der Fig 1.

Die schematisch in Fig. 1 dargestellte mehrstufige Deckbandturbine 1 ist im wesentlichen in bekannter weise konzipiert. Sie besitzt im Hochdruckabschnitt einen Schaufelrotor 2 mit äußerem Deckband 3. Die nachfolgende Turbinenstufe (Leitrad) ist mit dem Bezugszeichen 6 bezeichnet. Zwischen dem Deckband 3 des Schaufelrotors 2 und dem Umfangsgehäuse 4 ist ein stationäres Umlenkgitter 5 angeordnet, das im Teilschnitt im einzelnen in Fig. 2 veranschaulicht ist. Das Umlenkgitter besitzt innere Schaufelstummel 7 und hat mithin Leitradfunktion. Insbesondere ist das Umlenkgitter 5 - bezogen auf die Axialanordnung der Turbine 1 - so angeordnet, daß die niederdruckseitige radial äußere Umfangskante 8 des Deckbands 3 in etwa in axialer Mitte des Umlenkgitters 5 liegt und dicht, jedoch berührungsfrei an die Abdeckung 10 der Schaufelstummel 7 angrenzt. Die Schaufelstunmel 7 gemäß Fig. 2 sind so angestellt bzw. angeordnet, daß die aus dem Schaufelrotor 2 radial außen austretende Kühlluft und die durch die Deckbanddichtung 9 durchtretende Leckluft an die drallärmere Hauptströmung nach dem Schaufelrotor 2 angepaßt wird, so daß keine Fehlanströmung der nachfolgenden Turbinenstufe 6 eintritt.

## Patentansprüche

1. Mehrstufige Turbine, insbesondere Gasturbine, Gehäuse und einem darin umlaufenden Rotor der beschaufelte Rotorscheiben (2) aufweist, die von einem Deckband(3) umschlossen und stationären Stufen (6) mit Leitschaufeln im Gehäuse (4) benachbart sind, wobei wenigstens in der ersten Stufe die Laufschaufeln einer Rotorscheibe von Kühlluft radial nach außen durchströmt werden und die Kühlluft über das Deckband (3) in den Spalt zwischen Rotor (2) und Gehäuse (4) geführt wird, dadurch gekennzeichnet, daß der Leckluftstrom aus dem Spalt und der Kühlluftstrom aus den Laufschaufeln zusammengeführt und in einem am Gehäuse (4) in Axialrichtung der Turbine (1) zur Niederdruckseite versetzt und fest angeordneten Gitter (5) umgelenkt und an die Hauptströmung der Turbine angepaßt werden, bevor sie in eine nachgeordnete stationäre Turbinenstufe (6) eintreten.

2. Deckbandturbine nach Anspruch 1, dadurch gekennzeichnet, daß das Umlenkgitter (5) ein geschlossenes Rundband mit inneren Schaufelstummeln (7) ist.

3. Deckbandturbine nach anspruch 1 oder Anspruch 2, dadurch gekennzeichnet, daß das stromabwärtige Ende des Deckbandes (3) so ausgebildet ist, daß es mit dem geschlossenen Rundband eine berührungsfreie Dichtung bildet.

4. Deckbandturbine nach den ansprüchen 1 bis 3, dadurch gekennzeichnet, daß das Umlenkgitter (5) am Gehäuse(4) lösbar befestigt ist.

5. Deckbandturbine nach den Ansprüchen 1 bis 4, dadurch gekennzeichnet, daß das geschlossene Rundband aus mehreren Teilen zusammengesetzt ist.

6. Deckbandturbine nach den Ansprüchen 1 bis 5, dadurch gekennzeichnet, daß das Umlenkgitter (5) in Axialrichtung der Turbine (1) bezüglich des Schaufelrotors (2) zur Niederdruckseite hin soweit versetzt angeordnet ist, daß die niederdruckseitige Umfangskante (8) des Deckbands (3) etwa in der Axialmitte des Umlenkgitters (5) liegt.

7. Deckbandturbine nach den Ansprüchen 2 bis 4, dadurch gekennzeichnet, daß die Schaufelstummel (7) hinsichtlich der Anströmung verstellbar angeordnet sind.

## Claims

1. Multi-stage turbine, particularly gas turbine, with a housing and rotating therein, a rotor of the bladed rotor discs (2) which are enclosed by a shroud band (3) and which are adjacent to stationary stages (6) with guide blades in the housing (4), whereby at least in the first stage the blades of a rotor disc have cooling air passing radially outwards through them, the cooling air being conducted over the shroud band (3) into the gap between the rotor (2) and the housing (4), characterised in that the stream of air leaking from the gap and the stream of cooling air from the blades converge and deflected in a grid (5) which is rigidly disposed on the housing (4) offset in relation to the low pressure side in the axial direction of the turbine (1), being adapted to the main flow of the turbine before entering a downstream stationary turbine stage (6).

2. Shroud band turbine according to Claim 1, characterised in that the deflecting grid (5) is a closed round band having inner blade stumps (7).

3. Shroud band turbine according to Claim 1 or Claim 2, characterised in that the downstream end of the shroud band (3) is so constructed that it forms with the closed round band a contact- free seal.

4. Shroud band turbine according to Claims 1 to 3, characterised in that the deflecting grid (5) is detachably fixed on the housing (4).

5. Shroud band turbine according to Claims 1 to 4, characterised in that the closed round band is composed of several parts.

6. Shroud band turbine according to Claims 1 to 5, characterised in that the deflecting grid (5) is disposed so that it is sufficiently staggered in an axial direction of the turbine (1) and in relation to the blade rotor (2) towards the low pressure side that the peripheral edge (8) of the shroud band (3) which is on the low pressure side lies substantially in the axial centre of the deflecting grid (5).

7. Shroud band turbine according to Claims 2 to 4, characterised in that the blade stumps (7) are disposed so as to be variable with reference to the incident flow.

## Revendications

1°) Turbine à plusieurs étages, notamment turbine à gaz, avec un boîtier et un rotor, de disques de rotor (2) munis d'ailettes tournant dans ce boîtier, ces disques étant entourés d'une bande de recouvrement (3) étant voisins d'étages stationnaires (6) munis d'aubes directrices dans le boîtier (4), cependant qu'au moins dans le premier étage, les aubes mobiles d'un disque de rotor sont traversées radialement vers l'extérieur par l'air de refroidissementet cet air de refroidissementestcanalisé par l'intermédiaire de la bande de recouvrement (3) dans l'intervalle entre le rotor (2) et le boîtier (4), turbine caractérisée en ce que l'écoulement de l'air de fuite en provenance de l'intervalle et l'écoulement de l'air de refroidissement en provenance des aubes mobiles sont rassemblés, sont déviés dans une grille (5) décalée sur le boîtier (4) en direction axiale dela turbine (1) vers le côté basse pression et disposée à poste fixe, ces écoulements sont adaptés à l'écoulement principal de la turbine avant qu'ils pénètrent dans un étage fixe (6) de la turbine disposé à la suite.

2°) Turbine à bande de recouvrement selon la revendication 1, caractérisée en ce que la grille de déviation (5) est une bande ronde fermée avec destronçons d'aubes internes (7).

3°) Turbine à bande de recouvrement selon la revendication 1 ou la revendication 2, caractérisée en ce que l'extémité aval de la bande de recouvrement (3) est conformée de façon qu'elle constitue avec la bande ronde fermée un joint d'étanchéité sans contact.

4°) Turbine à bande de recouvrement selon les revendications 1 à 3, caractérisée en ce que la grille de déviation (5) est fixée de façon amovible sur le boîtier (4).

5°) Turbiné à bandé de recouvrement selon les revendications 1 à 4, caractérisée en ce que la bande ronde fermée est composée de plusieurs parties.

6°) Turbine à bande de recouvrément selon les revendications 1 à 5, caractérisée en ce que la grille de déviation (5) est décalée en diréction axiale de la turbine (1) par rapport au rotor à aubes (1) vers le côté basse pression dans une mesure telle que le bord périphérique côté basse pression (8) de la bande de recouvrement (3) se situe à peu près dans le milieu axial de la grillé de déviation (5).

7°) Turbine à bande de recouvrement selon les revendications 2 à 4, caractérisée en ce que les tronçons d'aubes (7) sont réglables par rapport à l'écoulément d'entrée.
